# FASCICULE DE BREVET EUROPEEN

(11) **EP 3 728 947 B1**
(45) Date de publication et mention de la délivrance du brevet: **29.03.2023**
(21) Numéro de dépôt: 18833934.5
(22) Date de dépôt: 13.12.2018
(51) Int. Cl.: F23D 14/50

(54) **OUTIL DE MAINTENANCE POUR BRÛLEUR ET PROCÉDÉ D'UTILISATION ASSOCIÉ**
WERKZEUG FÜR BRENNERWARTUNG UND DESSEN VERWENDUNGSVERFAHREN
BURNER MAINTENANCE TOOL AND METHOD OF USE THEREOF

(30) Priorité: 21.12.2017 FR 1762884
(43) Date de publication de la demande: 28.10.2020
(73) Titulaire: Fives Pillard, 13008 Marseille (FR)
(72) Inventeur: LARIGNON, Antoine, 13008 Marseille (FR); SENMU, Guan, BEIJING, 102218 (CN)
(74) Mandataire: Novagraaf Group
(86) Numéro de dépôt international: PCT/FR2018/053274
(87) Numéro de publication internationale: WO 2019/122622

(56) Documents cités:
- DE-B1- 2 157 841
- DE-C- 684 726
- FR-A- 367 133
- US-A- 2 342 228
- US-A- 3 175 239
- US-A- 4 058 870

## Description

La présente invention se rapporte aux fours rotatifs et plus particulièrement aux brûleurs de ces fours.

Pour obtenir une combustion correcte et une forme de flamme maîtrisée, les brûleurs présents dans les fours rotatifs (notamment cimentier, producteur de chaux...) génèrent des écoulements d'air à hautes voir très hautes vitesses (200-300 m/s). Ces niveaux de vitesses peuvent en fonction des conditions régnant dans le four (température, quantité de poussière, pourcentage de phase liquide dans les composés chimiques) créer des concrétions se fixant sur les embouts du brûleur. Leurs accumulations finissent par réduire les performances du brûleur, par déviation de la flamme, ce qui entraîne des conséquences sur le process (qualité de production, durée de vie du revêtement réfractaire du four ...), pouvant obliger l'utilisateur à arrêter son four pour nettoyer les embouts du brûleur.

Pour nettoyer les concrétions, les cimentiers utilisent en fonctionnement une barre métallique, une lance à eau ... Ces dispositifs sont sommaires et très peu efficaces, mais surtout dangereux pour les personnels et l'imprécision des nettoyages provoque un endommagement du réfractaire protégeant le brûleur. Un dispositif de nettoyage selon l'état de la technique est décrit par le document US3175239.

Il existe un besoin d'empêcher l'accumulation de concrétions sur les embouts du brûleur qui peuvent générer des bouchages de l'air entraînant des déviations de flamme, tout en évitant d'arrêter la production liés aux dommages sur les briques réfractaires induites par une déviation de flamme, ou la dégradation de la qualité de la production et proposer une solution sûre et fiable pour cette opération de maintenance indispensable.

L'objet de l'invention est de mettre en place un système de nettoyage des embouts permettant d'effectuer une opération de maintenance sans danger, avec le brûleur en fonctionnement, et sans risquer un arrêt four qui est coûteux.

L'objet de l'invention consiste en un dispositif selon l'objet de la revendication 1. Il peut être mis en place et manipulé par l'arrière du brûleur ce qui garantit une bonne sécurité pour les interventions. Sa rotation autour de l'embout du brûleur permet de nettoyer efficacement les concrétions quel que soit leur nature (forme, dureté...). Il est suffisamment robuste pour pouvoir être utilisé sans arrêter le brûleur lors de son fonctionnement (tenue en température, maintien en position, répétabilité de l'utilisation). Le dispositif pourra par exemple être en inox réfractaire.

Avantageusement, le tube support est relié à un moyen de martèlement selon l'axe X. Il est ainsi possible de translater le racleur d'avant en arrière suivant l'axe X selon un mouvement longitudinal périodique ou non, ce qui crée des coups répétés sur ledit embout par le racleur. Ainsi, le nettoyage des embouts peut se faire par action de récurage par un mouvement de rotation ou par action de martèlement par un mouvement de translation ou par la combinaison des deux actions.

Avantageusement, le câble métallique est disposé à l'extérieur du tube support. Un ensemble de tubes guide fixés au tube support, maintient le câble à la bonne position pour éviter tout pincement entre l'outil et le tube dans lequel il est inséré.

En variante, le câble peut être disposé à l'intérieur du tube support pour bénéficier de la protection mécanique de celui-ci. Ainsi rien ne dépasse du tube support dans le brûleur

Avantageusement, le tube support et le racleur ont un diamètre Φ ≤ 73mm. Le diamètre du tube support et du racleur sont de taille restreinte de manière à pouvoir être inséré dans un tube standard. Le dispositif est ainsi compact et apte à être inséré dans la plupart des brûleurs sans modification coûteuse, par une ouverture de section réduite.

Avantageusement, le racleur est démontable et interchangeable. Il est ainsi possible de s'adapter aux différents diamètres de brûleurs en choisissant des racleurs plus ou moins longs et choisir différents types de racleurs, plus ou moins affûté pour améliorer le récurage de l'embout, et permettant ou non d'injecter de l'air sous pression ou des matériaux pulvérulents.

Avantageusement, le tube support est démontable et interchangeable. Il est ainsi possible de s'adapter aux différentes longueurs de brûleurs en choisissant des tubes plus ou moins longs, voire en soudant un tube supplémentaire sur le tube support. Le câble est prévu suffisamment long ou il est remplacé en fonction de la nouvelle longueur du brûleur.

Avantageusement, le tube support et le racleur sont creux et communiquant, le tube support est ouvert des deux côtés, le racleur comprend des trous communiquant avec l'intérieur dudit racleur et disposés sur un côté et le tube support et le racleur sont destinés à être parcourrus par de l'air comprimé. L'air comprimé circule du tube support vers le racleur. L'air comprimé est injecté dans le tube support jusqu'à l'intérieur du racleur d'où il sort par les trous, et il permet un mode de nettoyage adapté à certaines conditions d'encrassement du brûleur, il permet également de maintenir plus longtemps le racleur dans la flamme, sans risquer sa dégradation liée aux températures élevées à l'intérieur du four.

Avantageusement, le tube support et le racleur sont creux et communiquant, le tube support est ouvert des deux côtés, le racleur comprend des trous communiquant avec l'intérieur dudit racleur et disposés sur un côté et le tube support et le racleur sont parcourus un fluide chargé d'un matériau. Le matériau pulvérulent circule du pulvérulent circule du du tube support vers le racleur. De la même façon que pour l'air comprimé, le fluide chargé d'un matériau pulvérulent comme par exemple du sable permet un mode de nettoyage adapté à des conditions d'encrassement du brûleur importante. Le fluide utilisé pourra être de l'air comprimé. Dans ce cas les trous pourront être d'un diamètre plus important.

Avantageusement, le système de mise en rotation de l'ensemble du dispositif est un volant motorisé. Le nettoyage peut ainsi être automatisé.

L'invention concerne également un procédé selon l'objet de la reveindication 9. Le dispositif permet un procédé de nettoyage mécanique simple et efficace.

Avantageusement, l'insertion et le placement du dispositif est faite à l'aide d'un vérin. Il est ainsi possible d'automatiser le procédé.

Avantageusement, le dispositif est mis en translation selon l'axe X manuellement ou à l'aide d'un vérin motorisé, ce qui permet en plus de l'effort de raclement, d'effectuer un effort de martèlement sur les collages trop importants.

Ainsi, le nettoyage des embouts se fait par action de récurage par un mouvement de rotation ou par action de martèlement par un mouvement de translation ou par la combinaison des deux actions

Avantageusement, le câble métallique est relié à l'autre de ses extrémités à un treuil motorisé. Il est ainsi possible d'automatiser le procédé.

D'autres avantages pourront encore apparaître à l'homme du métier à la lecture des exemples ci-dessous, illustrés par les figures annexées, donnés à titre d'exemple :
- La figure 1 est une perspective du dispositif selon l'invention,
- La figure 2 est une coupe du dispositif selon l'axe X,
- La figure 2A est une coupe du dispositif selon AA,
- La figure 3 est une coupe du racleur aligné avec le tube,
- La figure 4 est une coupe du racleur selon IV-IV,
- La figure 5 est une vue schématique d'un brûleur équipé du dispositif selon l'invention,
- Les figures 6 et 7 sont des vues de face de l'embout de différents brûleurs avec le dispositif selon l'invention.

Le dispositif 1 comprend un tube support 2 d'axe X, un câble métallique 3, un racleur 4 de forme allongée fixé au tube support 2, un système 5 de mise et de maintien en position du racleur 4, un moyen 6 de mise en rotation du dispositif 1.

A la figure 1, le câble métallique 3 est placé le long du tube support 2 (figure 2A) dans des tubes guides 21 fixés au tube support 2, mais il pourra aussi être disposé à l'intérieur du tube support 2 (figure 5).

Le câble métallique 3 est relié à l'une de ses extrémités au racleur 4 et à l'autre extrémité à un système 5 de mise et de maintien en position du racleur 4.

Le racleur 4 est articulé sur le tube support 2 autour d'un axe Y perpendiculaire à l'axe X à l'extrémité dudit tube support 2. Il a deux positions: une position alignée sur l'axe X dans le prolongement du tube 2 et une deuxième position perpendiculaire à l'axe X correspondant à la position d'utilisation du racleur 4. Le système 5 permet le basculement du racleur d'une position à l'autre et son maintien en position. Le système 5 est constitué d'un bras de levier 50 entraînant une poulie 51 sur laquelle est enroulé le câble métallique 3. Le bras de levier 50 peut être bloqué pour immobiliser le racleur 4.

Sur les figures 1 et 2, le tube support 2 est relié à un volant 60 qui constitue le moyen de mise en rotation 6. Il pourra être motorisé.

Dans une variante, le racleur 4 est creux et présente des trous 40 reliant le creux 41 à l'extérieur. Ces trous 40 sont répartis sur la longueur du racleur 4. Ils pourront être répartis régulièrement ou non.

Comme visible figure 4, le racleur 4 a une partie biseauté 42 sur son profil. La partie biseauté 42 présente deux faces 420 et 421. Une face est percée de trous 40, ou les deux. Lorsque les deux faces 420 et 421 sont toutes les deux percées, les trous 40 peuvent être décalés ou en quinconce d'une face à l'autre ou non.

Le racleur 4 présente un perçage 43 près de son articulation 44, ce perçage est aligné avec l'intérieur 20 du tube support 2 lorsque le racleur est perpendiculaire au tube support en position d'utilisation.

Nous allons maintenant décrire le procédé de nettoyage d'un brûleur 7 par le dispositif 1.

Le dispositif 1 est mis en position allongée où le tube support 2 et le racleur 4 sont dans le prolongement l'un de l'autre comme illustré figure 3. Le dispositif 1 est introduit dans le brûleur 7 depuis l'arrière dudit brûleur 7 jusqu'à ce que le racleur 4 sorte totalement du brûleur coté four. L'introduction peut être réalisée au centre ou non.

On actionne le système 5 qui fait basculer le racleur 4 de sa position allongée à sa position perpendiculaire au tube support 2 et le maintien en position en appui sur l'embout 70 du brûleur. Le système de mise et de maintien en position est réalisé par l'intermédiaire d'un treuil à cliquet appliqué à une roue dentée qui permet au racleur de rester en appui sur l'embout 70.

Le dispositif 1 est mis en rotation par le volant 60 manuellement ou par un moteur, entraînant le racleur 4 qui va frotter sur toute la périphérie de l'embout 70 du brûleur 7 et retirer les concrétions qui y sont accumulées.

Le dispositif 1 peut également être mû en translation suivant l'axe X manuellement ou par un vérin motorisé, entraînant le racleur 4 qui va marteler la surface de l'embout 70 du brûleur 7 et détacher les concrétions qui y sont accumulées.

En fonction de la nature des différents collages (forme, dureté...), le dispositif offre plusieurs possibilités. Le racleur 4 étant démontable et interchangeable, on peut choisir différent types de racleur 4.

Si le concrétions sont collées de façon peu dure et sont de taille peu importante cela nécessite qu'une courte durée d'utilisation de l'outil (<5min), on équipera le dispositif 1 d'un racleur 4 permettant un nettoyage mécanique simple, par exemple sans trous 40.

Si les concrétions sont collées de façon dure mais sont de taille peu importante, cela nécessite une durée d'utilisation de l'outil plus importante (>5min), on équipera le dispositif 1 d'un racleur 4 avec des trous 40 permettant un nettoyage mécanique assisté d'un nettoyage pneumatique sous pression, réalisé par ajout d'air comprimé permettant :
▪ d'augmenter l'efficacité de nettoyage
▪ de bénéficier d'un refroidissement de l'outil

Si les concrétions sont collées de façon dure et sont de taille importante, la durée d'utilisation sera plus importante (>5min) et le dispositif 1 sera équipé par un racleur 4 troué permettant un nettoyage mécanique assisté d'un nettoyage par sablage sous pression, réalisé par ajout d'air comprimé chargé d'un matériau pulvérulent (sable, abrasifs, poussière...) permettant :
▪ d'augmenter l'efficacité de nettoyage
▪ de bénéficier d'un refroidissement de l'outil

La mise en mouvement du système s'effectue par le moyen 6 de mise en rotation 6, ce moyen peut être manuel ou automatisé par un mécanisme de type vérin et moteur.

## Revendications

1. Dispositif de nettoyage d'un embout d'un brûleur de four rotatif constitué d'un tube support (2) d'axe X destiné à traverser ledit brûleur et **caractérisé en ce que** le tube support (2) comprend un câble métallique (3) relié à l'une de ses extrémités à un racleur (4) et à l'autre extrémité à un système (5) de mise et de maintien en position du racleur (4), que le racleur (4) est articulé sur le tube support (2) entre une première position alignée sur l'axe X dans le prolongement du tube support (2) et un deuxième position perpendiculaire à l'axe X, que le racleur a une partie biseauté (42) sur son profil et que le tube support (2) est relié à un moyen de mise en rotation (6) de l'ensemble du dispositif, le dispositif de nettoyage étant destiné à être introduit dans le brûleur jusqu'à ce que le racleur (4) sorte totalement dudit brûleur côté four.

2. Dispositif selon la revendication 1, **caractérisé en ce que** le tube support (2) est relié à un moyen de martèlement selon l'axe X.

3. Dispositif selon une des revendications précédentes, **caractérisé en ce que** le tube support (2) et le racleur (4) ont un diamètre Φ ≤ 73mm.

4. Dispositif selon une des revendications précédentes, **caractérisé en ce que** le racleur (4) est démontable et interchangeable.

5. Dispositif selon une des revendications précédentes, **caractérisé en ce que** le tube support (2) est démontable et interchangeable.

6. Dispositif selon une des revendications précédentes, **caractérisé en ce que** le tube support (2) et le racleur (4) sont creux et communiquant, que le tube support est ouvert des deux côtés, que le racleur (4) comprend des trous (40) communiquant avec l'intérieur dudit racleur et disposés sur un côté et que le tube support (2) et le racleur (4) sont destinés à être parcourus par de l'air comprimé.

7. Dispositif selon une des revendications précédentes, **caractérisé en ce que** le tube support (2) et le racleur (4) sont creux et communiquant, que le tube support est ouvert des deux côtés, que le racleur (4) comprend des trous (40) communiquant avec l'intérieur dudit racleur et disposés sur un côté et que le tube support (2) et le racleur (4) sont destinés à être parcourus par un fluide chargé d'un matériau pulvérulent.

8. Dispositif selon une des revendications précédentes, **caractérisé en ce que** le moyen de mise en rotation (6) de l'ensemble du dispositif est un volant motorisé.

9. Procédé de nettoyage d'un brûleur de four rotatif caractérisé en ce qu"il comprend les étapes suivantes:
- Insertion et placement d'un dispositif de nettoyage selon l'une des revendications précédentes dans le brûleur, ledit dispositif de nettoyage étant introduit dans le brûleur jusqu'à ce que le racleur (4) sorte totalement dudit brûleur côté four,
- mise en position du racleur de la première position alignée à la deuxième position perpendiculaire par le système (5) de mise et de maintien en position,
- maintien du racleur à l'aide du système (5) de mise et de maintien en position
- mise en rotation du dispositif à l'aide du moyen de mise en rotation (6).

10. Procédé de nettoyage selon la revendication précédente, **caractérisé en ce que** l'insertion et le placement du dispositif est faite à l'aide d'un vérin.

11. Procédé de nettoyage selon une des revendications 9 ou 10, **caractérisé en ce que** le dispositif est mis en translation selon l'axe X manuellement ou à l'aide d'un vérin motorisé.

12. Procédé de nettoyage selon une des revendications 9 à 11, **caractérisé en ce que** le câble métallique (3) est relié à l'autre de ses extrémités à un treuil motorisé.

## Patentansprüche

1. Vorrichtung zum Reinigen eines Ansatzes eines Drehrohrofenbrenners, bestehend aus einem Trägerrohr (2) mit einer Achse X, das dazu bestimmt ist, durch den Brenner zu verlaufen, und **dadurch gekennzeichnet, dass** das Trägerrohr (2) ein Drahtseil (3) umfasst, das an einem seiner Enden mit einem Abstreifer (4) und an dem anderen Ende mit einem System (5) zum Positionieren und Halten des Abstreifers (4) verbunden ist, dass der Abstreifer (4) an dem Trägerrohr (2) zwischen einer ersten Position, die mit der Achse X in der Verlängerung des Trägerrohrs (2) ausgerichtet ist, und einer zweiten Position senkrecht zu der Achse X gelenkig angebracht ist, dass der Abstreifer einen abgeschrägten Teil (42) an seinem Profil aufweist und dass das Trägerrohr (2) mit einem Mittel (6) zum Drehen der gesamten Vorrichtung verbunden ist, wobei die Reinigungsvorrichtung dazu bestimmt ist, in den Brenner eingeführt zu werden, bis der Abstreifer (4) vollständig aus dem ofenseitigen Brenner austritt.

2. Vorrichtung nach Anspruch 1, **dadurch gekennzeichnet, dass** das Trägerrohr (2) mit einem Mittel zum Hämmern entlang der X-Achse verbunden ist.

3. Vorrichtung nach einem der vorstehenden Ansprüche,
**dadurch gekennzeichnet, dass** das Trägerrohr (2) und der Abstreifer (4) einen Durchmesser von Φ ≤ 73 mm aufweisen.

4. Vorrichtung nach einem der vorstehenden Ansprüche,
**dadurch gekennzeichnet, dass** der Abstreifer (4) abnehmbar und austauschbar ist.

5. Vorrichtung nach einem der vorstehenden Ansprüche,
**dadurch gekennzeichnet, dass** das Trägerrohr (2) abnehmbar und austauschbar ist.

6. Vorrichtung nach einem der vorstehenden Ansprüche,
**dadurch gekennzeichnet, dass** das Trägerrohr (2) und der Abstreifer (4) hohl und in Verbindung stehend sind, dass das Trägerrohr auf beiden Seiten offen ist, dass der Abstreifer (4) Löcher (40) umfasst, die mit dem Inneren des Abstreifers in Verbindung stehen und auf einer Seite angeordnet sind, und dass das Trägerrohr (2) und der Abstreifer (4) dazu bestimmt sind, von Druckluft durchströmt zu werden.

7. Vorrichtung nach einem der vorstehenden Ansprüche,
**dadurch gekennzeichnet, dass** das Trägerrohr (2) und der Abstreifer (4) hohl und in Verbindung stehend sind, dass das Trägerrohr auf beiden Seiten offen ist, dass der Abstreifer (4) Löcher (40) umfasst, die mit dem Inneren des Abstreifers in Verbindung stehen und auf einer Seite angeordnet sind, und dass das Trägerrohr (2) und der Abstreifer (4) dazu bestimmt sind, von einem Fluid durchströmt zu werden, das mit einem pulverförmigen Material beladen ist.

8. Vorrichtung nach einem der vorstehenden Ansprüche,
**dadurch gekennzeichnet, dass** das Mittel (6) zum Drehen der gesamten Vorrichtung ein motorbetriebenes Schwungrad ist.

9. Verfahren zum Reinigen eines Drehrohrofenbrenners,
**dadurch gekennzeichnet, dass** es die folgenden Schritte umfasst:
- Einsetzen und Platzieren einer Reinigungsvorrichtung nach einem der vorstehenden Ansprüche in den Brenner, wobei die Reinigungsvorrichtung in den Brenner eingeführt wird, bis der Abstreifer (4) vollständig aus dem ofenseitigen Brenner austritt,
- Positionieren des Abstreifers aus der ersten ausgerichteten Position in die zweite senkrechte Position durch das Positionierungs- und Haltesystem (5),
- Halten des Abstreifers mithilfe des Positionierungs- und Haltesystems (5)
- Drehen der Vorrichtung mithilfe des Mittels zum Drehen (6).

10. Reinigungsverfahren nach dem vorstehenden Anspruch,
**dadurch gekennzeichnet, dass** das Einsetzen und das Platzieren der Vorrichtung mithilfe eines Zylinders erfolgt.

11. Reinigungsverfahren nach einem der Ansprüche 9 oder 10,
**dadurch gekennzeichnet, dass** die Vorrichtung manuell oder mithilfe eines motorbetriebenen Zylinders entlang der X-Achse verschoben wird.

12. Reinigungsverfahren nach einem der Ansprüche 9 bis 11,
**dadurch gekennzeichnet, dass** das Drahtseil (3) an dem anderen seiner Enden mit einer motorbetriebenen Winde verbunden ist.

## Claims

1. A device for cleaning a tip of a rotary kiln burner consisting of a support tube (2) having an axis X intended to pass through said burner and **characterized in that** the support tube (2) comprises a metal cable (3) connected at one of its ends to a scraper (4) and at the other end to a system (5) for positioning and holding the position of the scraper (4), **in that** the scraper (4) is articulated on the support tube (2) between a first position aligned with the axis X in the extension of the support tube (2) and a second position perpendicular to the axis X, **in that** the scraper has a beveled portion (42) on its profile and **in that** the support tube (2) is connected to a means (6) for rotating the entire device, the cleaning device being intended to be introduced into the burner until the scraper (4) exits completely from said burner on the kiln side.

2. The device according to claim 1, **characterized in that** the support tube (2) is connected to a hammering means along the axis X.

3. The device according to one of the preceding claims, **characterized in that** the support tube (2) and the scraper (4) have a diameter Φ ≤73 mm.

4. The device according to one of the preceding claims, **characterized in that** the scraper (4) is removable and interchangeable.

5. The device according to one of the preceding claims, **characterized in that** the support tube (2) is removable and interchangeable.

6. The device according to one of the preceding claims, **characterized in that** the support tube (2) and the scraper (4) are hollow and in communication, **in that** the support tube is open on both sides, **in that** the scraper (4) comprises holes (40) in communication with the inside of said scraper and arranged on one side and that the support tube (2) and the scraper (4) are designed for compressed air to pass therethrough.

7. The device according to one of the preceding claims,
**characterized in that** the support tube (2) and the scraper (4) are hollow and in communication, **in that** the support tube is open on both sides, **in that** the scraper (4) comprises holes (40) in communication with the inside of said scraper and arranged on one side and the support tube (2) and the scraper (4) are designed for a fluid containing a powder material to pass therethrough.

8. The device according to one of the preceding claims, **characterized in that** the means (6) for rotating the entire device is a motorized wheel.

9. A method for cleaning a rotary kiln burner **characterized in that** it comprises the following steps:
- Inserting and placing a cleaning device according to one of the preceding claims in the burner, said cleaning device being introduced into the burner until the scraper (4) exits said burner completely on the kiln side,
- positioning the scraper from the first aligned position to the second perpendicular position via the system (5) for positioning and position-holding,
- holding the scraper using the system (5) for positioning and position-holding
- rotating the device using the rotating means (6).

10. The cleaning method according to the preceding claim, **characterized in that** the insertion and placement of the device is done using an actuator.

11. The cleaning method according to one of claims 9 or 10,
**characterized in that** the device is translated along the axis X manually or by means of a motorized actuator.

12. The cleaning method according to one of claims 9 to 11,
**characterized in that** the metal cable (3) is connected at the other of its ends to a motorized winch.
